# EUROPÄISCHE PATENTSCHRIFT

(11) **EP 0 111 017 B1**
(45) Veröffentlichungstag und Bekanntmachung des Hinweises auf die Patenterteilung: **28.01.1987**
(21) Anmeldenummer: 82111298.4
(22) Anmeldetag: 07.12.1982
(51) Int. Cl.: D05B 27/22

(54) **Vorrichtung für den Nähgutvorschub einer Nähmaschine**
Sewing machine work feeding device
Transporteur de machine à coudre

(43) Veröffentlichungstag der Anmeldung: 20.06.1984
(73) Patentinhaber: Rohner, Paul, CH-8105 Regensdorf (CH)
(72) Erfinder: Rohner, Paul, CH-8105 Regensdorf (CH)
(74) Vertreter: Meyer-Saurer, Reinhardt (CH)

## Beschreibung

Die Erfindung betrifft eine Vorrichtung für den Nähgutvorschub einer Nähmaschine, entsprechend dem ersten Teil des Anspruches 1.

Bei Nähmaschinen ist es bekannt, eine Getriebeeinrichtung vorzusehen, die eine Drehbewegung in eine von einem Maximalwert auf Null einstellbare hin- und hergehende Bewegung umwandelt, um damit ein selbsttätiges Vorschieben des Nähgutes nach jedem Stich um einen vorgegebenen Betrag zu ermöglichen. Dieser Nähgutvorschub ist kein kontinuierlicher Vorschub, sondern erfolgt nur in dem Zeitbereich, in dem sich die Nadel ausserhalb des Nähgutes befindet. Aus diesem Grunde führen solche Getriebeeinrichtungen fast durchwegs eine schrittweise Bewegung aus, die auf das Nähgut übertragen wird.

Die Übertragung auf das Nähgut kann in verschiedener Weise erfolgen. Bekannt ist beispielsweise der sogenannte Walzentransport, bei dem das Nähgut zusätzlich durch ein, in Nährichtung gesehen, hinter der Nadel angeordnetes, von der genannten Getriebeeinrichtung zwangsläufig angetriebenes Walzenpaar abgezogen wird.

Bei der bekannten Getriebeeinrichtung (US-A-4108 094) wird ein kontinierlich angetriebenes Kurbelgetriebe verwendet, dessen Kurbelzapfen mit einem verstellbaren Kurbelradius versehen ist. Die auf dem Kurbelzapfen gelagerte Pleuelstange überträgt die pro Umdrehung erfolgende Doppelhubbewegung über einen Freilauf auf die Antriebswelle, so dass die Bewegung der Abtriebswelle nur während des einen Hubes erfolgt.

Nachteilig ist bei dieser Getriebeeinrichtung, dass die Verstellung des Kurbelradius des Kurbelzapfens im Stillstand erfolgen muss, wobei jeweils das Gehäuse der Getriebeeinrichtung geöffnet ist und die neue Einstellung des Kurbelradius durch entsprechende Werkzeuge erfolgen muss. Diese Einstellung kann deshalb auch nicht von der die Nähmaschine bedienenden Person durchgeführt werden, sondern es muss hierzu eine ausgebildete Person herangezogen werden.

Hier setzt die Erfindung ein, der die Aufgabe zugrundeliegt, eine Vorrichtung der eingangs beschriebenen Art so auszugestalten, dass die Einstellung des Kurbelradius, der für die Grösse des Nähgutvorschubes massgebend ist, ohne Öffnen des Getriebegehäuses und ohne Werkzeuge durch einfache Bedienung von aussen erfolgen kann.

Diese Aufgabe wird gemäss der Erfindung durch die Merkmale gelöst, wie sie im kennzeichnenden Teil des Anspruches 1 angegeben sind.

Die Erfindung ist in der Zeichnung in einigen Ausführungsbeispielen dargestellt und nachfolgend beschrieben. Es zeigen:
Fig. 1 ein kinematisches Ersatzbild in räumlicher Darstellung einer Getriebeeinrichtung mit einem Kurbelgetriebe für den Nähgutvorschub einer Nähmaschine,
Fig. 2 einen Längsschnitt des Einstellteils für die Einstellung des Kurbelradius des in der Getriebeeinrichtung nach Fig. 1 verwendeten Kurbelgetriebes,
Fig. 3 einen Schnitt durch den Einstellteil und das Kurbelgetriebe längs der Linie 111-111 in Fig. 2 und
Fig. 4 eine Seitenansicht, teilweise im Schnitt, des verstellbaren Kurbelarms des Kurbelgetriebes aus Richtung IV in Fig. 3.

Aus dem kinematischen Ersatzbild nach Fig. 1 ist ersichtlich, dass der Pfeil 1 eine Drehbewegung einer Kurbel 2 mit einer Drehachse 3 darstellt. Mit den Kurbelarmen 4, 5 ist ein Kurbelzapfen 6 verbunden, an dem eine Pleuelstange 7 gelagert ist. Der Doppelpfeil 8 stellt die Verstellmöglichkeit des Radius des Kurbelzapfens 6 dar. Die Pleuelstange 7 ist über ein Gelenk 9 an einem Freilauf 10 angelenkt, der auf einer Abtriebswelle 11 gelagert ist. Der Doppelpfeil 12 stellt die Hin-und Herbewegung der Abtriebswelle 11 dar, die durch die beschriebene Getriebeeinrichtung bei einer Drehbewegung der in der Drehachse 3 liegenden Antriebswelle 13 erreicht wird.

Die Antriebswelle 13 ist in gehäusefesten Lagern 14,15 und die Abtriebswelle 11 in ebenfalls gehäusefesten Lagern 16, 17 gelagert. Die gesamte Getriebeeinstellung ist in einem nichtdargestellten Gehäuse untergebracht, das beispielsweise an dem Armständer einer Nähmaschine angeordnet ist und über ein Zahnriementrieb vom Nähmaschinenmotor angetrieben wird. Durch die Abtriebswelle 11 wird über entsprechende Übertragungsglieder ein beispielsweise hinter der Nadel angeordnetes Walzenpaar angetrieben.

Die Pleuelstange 7 mit dem Freilauf 10 und die Abtriebswelle 11 stehen mit der vorliegenden Erfindung nicht in Verbindung und werden deshalb nicht näher erläutert.

Der in Fig. 2 dargestellte Einstellteil umfasst den verstellbaren Kurbelarm 4, der sich aus einer Kurbelwange 18 und einem Führungsflansch 19 zusammensetzt. Der Führungsflansch 19 ist mit einem Lagerzapfen 20 verbunden, der mittels zweier Wälzlager 21, 22 in einer Flanschbüchse 23 gelagert ist, die ihrerseits durch Schrauben 24 in einer Gehäusewand 25 befestigt ist. Mit den Schrauben 24 wird auch ein Deckel 26 gehalten, der eine Gewindebohrung 28 zum Einschrauben eines Gewindezapfens 29 aufweist. Der Gewindezapfen 29 kann durch eine Griffhülse 30 betätigt werden, die mittels eines Bolzens 31 und einer Schraube 32 mit dem Gewindezapfen 29 verbunden ist. Ein Sprengring 33 begrenzt den Hub des Gewindezapfens 29. Am Gewindezapfen 29 ist ein Verstellbolzen 34 abgestützt, der den Lagerzapfen 20 und den Führungsflansch 19 durchdringt und so weit in eine Vertiefung 35 der Kurbelwange 18 ragt, bis er sich an einer Schrägfläche 36 der Vertiefung 35 abstützt. Wie aus Fig. 2 ersichtlich ist, ragt der Verstellbolzen 34 mit einer Kugel 37 in die Vertiefung 35, jedoch könnten der Verstellbolzen 34 und die Kugel 37 aus einem Stück bestehen, wobei die Kugel 37 den vorderen Teil des Verstellbolzens 34 bilden würde.

Die Kurbelwange 18 ist zwischen zwei Seitenstegen 38 des Führungsflansches 19 verschiebbar geführt, wobei auf den Seitenstegen 38 Flanschstege 40 mittels Schrauben 39 befestigt sind und die Kurbelwange 18 am Herausfallen aus den Seitenstegen 38 hindern. Mit der Kurbelwange 18 ist der Kurbelzapfen 6 fest verbunden.

In der Ebene zwischen dem Führungsflansch 19 und der Kurbelwange 18 ist beidseits der Vertiefung 35 je eine Ausnehmung 41, 42 angeordnet. Diese beiden Ausnehmungen 41, 42, sind, siehe Fig. 4, zu dieser Ebene geneigt. Die Ausnehmungen 41, 42 liegen demnach sowohl im Führungsflansch 9 als auch in der Kurbelwange 18 und nehmen eine Druckfeder 43 auf. Entsprechend der Anordnung der Ausnehmungen 41, 42 stützt sich das eine Ende der Druckfeder 43 an der Kurbelwange 18 und das andere Ende am Führungsflansch 19 ab. Die beiden Druckfedern 43 versuchen, den Kurbelzapfen 6 von der Drehachse 3 zu entfernen, werden jedoch durch die Kugel 37 des Verstellbolzens 34 daran gehindert.

In Fig. 3 nehmen die Kurbelarme 4, 5 diejenige Lage ein, die dem grössten Abstand des Kurbelzapfens 6 von der Drehachse 3 der Antriebswelle 13 entspricht. Die Kugel 37 ist hierbei am weitesten zurückgezogen und ragt nur teilweise in die Vertiefung 35. Wie aus Fig. 2 ersichtlich ist, ist hierbei der Gewindezapfen 29 in der äussersten Lage. Damit die Kugel 37 sich in jeder Lage am Führungsflansch 19 abstützen kann, ist im Führungsflansch 19 ein Stützstift 44 abgestützt, der in die Vertiefung 35 ragt. Wird nun die Kugel 37 durch Einschrauben des Gewindezapfens 29 tiefer in die Vertiefung 35 gedrückt, wird der Kurbelzapfen 6 gegen die Wirkung der Federn 43 gegen die Drehachse 3 der Antriebswelle 13 bewegt. In der innersten Stellung der Kugel 37 fluchtet der Kurbelzapfen 6 mit der Antriebswelle 13 und dem Lagerzapfen 20, so dass die am Kurbelzapfen 6 gelagerte Pleuelstange 7 keine Hubbewegung mehr ausführt. Damit ist es möglich, den Hub von Null bis zu einem Maximalwert, der in Fig. 3 und 4 dargestellt ist, einzustellen. Dementsprechend kann auch der Vorschub des Nähgutes von Null bis zu einem maximalen Vorschubwert eingestellt werden.

Der Kurbelarm 5 setzt sich aus einem mit der Antriebswelle 13 verbundenen Antriebsflansch 45 und einem auf dem Kurbelzapfen 6 mittels eines Keils 46 und einer Spannschraube 47 befestigten Kupplungsflansch 48 zusammen. Die Kupplung der beiden Flansche 45, 48 erfolgt durch einen Diagonalsteg 49 am Antriebsflansch 45, der in eine Diagonalnut 50 des Kupplungsflansches 48 ragt. Wird mit Hilfe der Griffhülse 30 der Gewindezapfen 29 verstellt, verschiebt sich der Kupplungsflansch 48 in gleicher Weise gegenüber dem Antriebsflansch 45 wie die Kurbelwange 18 gegenüber dem Führungsflansch 19. Ist die Einstellung des Kurbelradius beendet, bleibt die Lage der Kurbelwange 18 und des Kupplungsflansches 48 bezüglich der Drehachse 3 unverändert.

Der Verstellbolzen 34 rotiert mit dem Führungsflansch 19, so dass die am Gewindezapfen 29 abgestützte Stirnseite des Verstellbolzens 34 auf dem feststehenden Gewindezapfen 29 rotiert, jedoch ist die Abnützung wegen der geringen Geschwindigkeit im Auflagebereich und der verhältnismässig geringen Drücke praktisch gleich Null. Dadurch, dass im Einstellteil nach Fig. 2 der Übergang von der Drehbewegung auf den feststehenden bzw. manuell betätigten Teil in einem Bereich kleiner Drehgeschwindigkeit erfolgt, kann die Einstellung des Kurbelradius und damit des Nähgutvorschubes an der Nähmaschine nicht nur im Stillstand, sondern auch im Betrieb der Nähmaschine vorgenommen werden. Wegen der Einfachheit dieser Verstellmöglichkeit kann der Nähgutvorschub nun auch von der Näherin selbst eingestellt werden.

## Patentansprüche

1. Vorrichtung für den Nähgutvorschub einer Nähmaschine durch ein hinter der Nadel angeordnetes Walzenpaar, das über ein in einem Gehäuse an der Nähmaschine gelagertes, zur Umwandlung der Drehbewegung einer Antriebswelle (13) in eine hin- und hergehende Bewegung einer Abtriebswelle (11) dienendes Kurbelgetriebe (2, 7, 10) zum periodischen Vorschub des Walzenpaares angetrieben ist, dessen Kurbel (2) mit einem im Kurbelradius verstellbaren Kurbelzapfen (6) zur Einstellung des Hubes einer Pleuelstange (7) versehen ist, deren Bewegung die Schwenkbewegung der Abtriebswelle (11) bewirkt, wobei der Kurbelzapfen (6) mit der Kurbelwange (18) eines Kurbelarmes (4) verbunden ist, die in einem Führungsflansch (19) eines im Gehäuse (25) drehbar gelagerten Lagerzapfens (20) verschiebbar geführt ist und durch die Druckkraft eines Federelementes (13) an einem zur Veränderung des Kurbelradius axial verschiebbaren Anschlag (34, 37) anliegt, der ein den Führungsflansch (19) und den Lagerzapfen (20) in einer zentrischen Bohrung durchdringender verschiebbarer Verstellbolzen (34) ist, an den sich die Kurbelwange (18) mit einer in einer Vertiefung (35) derselben eingearbeiteten Schrägfläche (36) anlegt, dadurch gekennzeichnet, dass der Kurbelzapfen (6) in einem weiteren Kurbelarm (5) gelagert ist, der aus einem Kupplungsflansch (48) und einem mit diesem durch eine Führung (49, 50) verschiebbar gekuppelten mit einer Antriebswelle (13) verbundenen Antriebsflansch (45) zusammengesetzt ist, wobei der Anschlag in dem einen Kurbelarm (4) eine von dem Verstellbolzen (34) verschiebbare Kugel ist, die von einem in dem Führungsflansch (19) gelagerten, in die Vertiefung (35) ragenden Stützkörper (44) geführt ist.

2. Vorrichtung nach Anspruch 1, dadurch gekennzeichnet, dass der Verstellbolzen (34) stirnseitig an einem in einer Gewindebohrung (28) des Gehäuses (25) bzw. eines Teiles (26) desselben eingeschraubten Gewindezapfen (29) abgestützt ist, der mit einem Verstellkopf (30) zur Ver- stell.un.g des Kurbelradius des Kurbelzapfens (6) von ausserhalb des Gehäuses verbunden ist.

3. Vorrichtung nach Anspruch 1 oder 2, dadurch gekennzeichnet, dass in dem Kurbelarm (4) zur Aufnahme zweier das Federelement bildenden Druckfedern (43) beidseits der Vertiefung (35) schräg zu einer senkrecht zur Drehachse (3) verlaufenden Ebene Ausnehmungen (41, 42) des Führungsflansches (19) und der Kurbelwange (18) liegen, derart, dass sich das eine Ende der Druckfeder in dem Führungsflansch (19) und das andere Ende in der Kurbelwange (18) abstützt.

## Revendications

1. Transporteur de machine à coudre comportant un couple de cylindres, placé derrière l'aiguille, qui est entraîné, par l'intermédiaire d'un mécanisme à manivelle (2, 7, 10) qui est monté sur paliers dans une enveloppe de la machine à coudre et assure la transformation du mouvement de rotation d'un arbre d'entraînement (13) en un mouvement de va-et-vient d'un arbre entraîné (11), pour l'avance périodique de la paire de cylindres, et dont la manivelle (2) comporte un tourillon de vilebrequin (6) de rayon de manivelle réglable pour le réglage de la course d'une bielle (7) dont le mouvement produit le mouvement de basculement de l'arbre entraîné (11) le tourillon de vilebrequin (6) étant relié à la flasque de vilebrequin (18) d'un bras de manivelle (4) qui est guidée de manière à pouvoir se déplacer dans une bride de guidage (19) d'un tourillon (20) monté de manière à pouvoir tourner dans une enveloppe (25) et s'appliquant, sous la poussée d'un élément élastique (13), contre une butée (34, 37) qui peut se déplacer dans le sens axial pour modifier le rayon de manivelle et qui est constituée par un boulon de réglage (34) déplaçable traversant la bride de guidage (19) et le tourillon (20) par un alésage central et contre laquelle la flasque de vilebrequin (18) s'applique par une surface oblique (36) ménagée dans une partie en retrait (35) de la flasque, caractérisé en ce que le tourillon de vilebrequin (6) est monté sur palier dans un autre bras de manivelle (5) qui est constitué par une bride d'accouplement (48) et par une bride d'entraînement (45) reliée à la précédente par un dispositif de guidage (49, 50) de manière à être accouplée, avec possibilité de déplacement, à un arbre d'entraînement (13), la butée située dans un bras de manivelle (4) étant une bille qui peut être déplacée par le boulon de réglage (34) et qui est guidée par un corps d'appui (44) monté sur palier dans la bride de guidage (19) et faisant saillie dans la partie en retrait (35).

2. Dispositif selon la revendication 1, caractérisé en ce que le boulon de réglage (34) prend appui, du côté frontal, sur une goupille filetée (29) qui est vissé dans un alésage fileté (28) de l'enveloppe (25) ou d'une partie (26) de celle-ci et qui est reliée à une tête de réglage (30) permettant de régler de l'extérieur de l'enveloppe le rayon de manivelle du tourillon de vilebrequin (6).

3. Dispositif selon l'une des revendications 1 ou 2, caractérisé en ce qu'il comporte, dans le bras de manivelle (4), pour recevoir deux ressorts de compression (43) qui constituent l'élément élastique, des évidements (41, 42) qui sont ménagés dans la bride de guidage (19) et dans la flasque de manivelle (18), en oblique par rapport à un plan perpendiculaire à l'axe de rotation (3), de telle manière que l'une des extrémités des ressorts de compression prend appui dans la bride de guidage (19) et que l'autre extrémité prend appui dans la flasque de manivelle (18).

## Claims

1. Sewing machine work feeding device including a pair of rolls behind the needle, which pair is operated by means of a crank gear (2, 7, 10) supported in a housing above the sewing machine and serving for the transformation of the rotational movement of an input drive axle (13) in a re- siprocating movement of an output axle (11) for periodical advance of said pair of rolls, of which the crank (2) is provided with a crank pin (6) adjustable along the crank radius for an adjustment of the stroke of a connecting rod (7), the movement of which causes a swinging movement of the output shaft (11), the crank pin (6) being connected with the crank web (18) of a crank arm (4), which web is slideable in a guide flange (19) of a trunnion (20) rotatable supported in a housing (25) and lies against an axially movable stop (34, 37) for a variation of the crank radius by means of a pressure produced by a spring element (43), which stop is a displaceable adjusting bolt (34) protruding a guide flange (19) and the trunnion (20) in a central bore, against which the crank web (18) with in an inclined plane (36) made in a cavity (35) thereof lends, characterized in that the crank pin (6) is supported in a further crank arm (5), which is composed of a coupling flange (48) and a drive flange (45) coupled therewith through a displaceable guide means (49, 50), and that the stop in one of the crank arms (4) is a ball displaceable by means of the adjusting bolt (34), which is guided by a support member (44) resting in the guide flange (19) and extending into the cavity (35).

2. Device according to claim 1, characterized in that the end of the adjusting bolt (34) is supported by a pin with tread (29), screwed into a treaded bore (28) in the housing (25) or in a part (26) thereof, which pin (29) is connected with a head (30) for adjustment of the crank radius of the crank pin (6) from the outside of the housing.

3. Device according to claim 1 or 2, characterized in that in the crank arm (4), on each side of the cavity (35), there is a recess (41, 42) for the receipt of the two pressure springs (43) forming the spring element, which recesses are inclined to a plane perpendicular to the rotational axis (3) of the guide flange (19) and the crank web (18), so that one end of each pressure spring (43) is supported against the guide flange (19) and the other against the crank web (18).
